# FASCICULE DE BREVET EUROPEEN

(11) **EP 2 401 786 B1**
(45) Date de publication et mention de la délivrance du brevet: **23.01.2013**
(21) Numéro de dépôt: 10710072.9
(22) Date de dépôt: 17.02.2010
(51) Int. Cl.: H01P 5/08, H01P 3/08

(54) **DISPOSITIF DE LIAISON MECANIQUE ET ELECTRIQUE POUR UN CABLE COAXIAL TRANSPORTANT UN SIGNAL HAUTE FREQUENCE**
MECHANISCHE UND ELEKTRISCHE VERBINDUNGSVORRICHTUNG FÜR EIN KOAXIALKABEL ZUR ÜBERMITTLUNG EINES HOCHFREQUENZSIGNALS
MECHANICAL AND ELECTRIC CONNECTION DEVICE FOR A COAXIAL CABLE CONVEYING A HIGH FREQUENCY SIGNAL

(30) Priorité: 25.02.2009 FR 0951193
(43) Date de publication de la demande: 04.01.2012
(73) Titulaire: Alcatel Lucent, 75007 Paris (FR)
(72) Inventeur: HAREL, Jean-Pierre, F-22305 Lannion (FR); LECAM, Patrick, F-22305 Lannion (FR); JACOB, Gérard, F-22300 Lannion (FR)
(74) Mandataire: Sciaux, Edmond
(86) Numéro de dépôt international: PCT/FR2010/050267
(87) Numéro de publication internationale: WO 2010/097535

(56) Documents cités:
- GB-A- 2 189 652
- US-A- 3 662 318
- US-A1- 2002 000 932

## Description

La présente invention se rapporte à un dispositif permettant d'établir une liaison mécanique et électrique entre un câble coaxial transportant un signal haute fréquence et un circuit comprenant des lignes multicouches de type microruban ou microbande ("microstrip" en anglais) ou de type triplaque ("stripline" en anglais). Ce dispositif de liaison mécanique et électrique peut appartenir par exempte un module radiofréquence fixé dans une baie d'équipement de station de base.

Dans le cas d'une configuration de type microruban, une surface conductrice reliée à la terre, communément dénommée plan de masse ("ground plane" en anglais), est disposée sur l'une des faces d'un substrat diélectrique plan. Sur l'autre face du substrat diélectrique est accolée une piste conductrice Les lignes microrubans se présentent généralement sous la forme d'un circuit imprimé plaqué sur une face d'un substrat diélectrique, dont la face opposée métallisée et reliée à la terre constitue le plan de masse.

Dans une configuration de type triplaque, deux plaques conductrices continues reliées à la terre sont disposées parallèlement de part et d'autre d'une piste conductrice. Chaque plaque conductrice est isolée de la piste conductrice par une couche diélectrique.

Pour assurer la fonction de continuité électrique entre une couche conductrice du câble coaxial reliée à la terre d'une part et d'autre part le plan de masse d'une ligne microruban ou d'une ligne triplaque, on utilise le plus souvent un système de type vis-écrou au niveau du connecteur. Le plus souvent, le conducteur externe du câble coaxial est soudé sur une pièce conductrice, elle-même maintenue en contact électrique et mécanique avec le plan de masse de la ligne multicouche au moyen de vis, écrous, goujons, etc... ou de tout autre moyen apte a assurer un positionnement stable de la jonction dans un environnement contraignant. Le plan de masse peut être en matériau non-soudable, comme par exemple en aluminium Le conducteur interne central du câble coaxial est ensuite soude a la piste conductrice de la ligne microruban ou triplaque Cette solution a l'avantage de pouvoir être démontée en cas dé réparation ou de changement de pièce. Cependant cet assemblage est complexe et coûteux

Le document US-2002/000932 donne un exemple de transition entre un câble coaxial et une ligne multicouche.

Selon une solution améliorée, il est possible de souder directement le conducteur externe du câble coaxial sur le plan de masse de la ligne multicouche à condition d'en adapter la forme par exemple par découpe et/ou pliage. Dans ce cas il est indispensable que le matériau du plan de masse puisse être soudé (laiton, cuivre, étain, etc...ou placage métallique). Cette solution est de ce fait plus coûteuse, en particulier pour les circuits de grande dimension, et n'est plus aussi facilement démontable.

La présente invention a pour but d'éliminer les inconvénients de l'art antérieur. En particulier l'invention propose un dispositif de liaison mécanique et électrique entre un câble coaxial transportant un signal haute fréquence et une ligne multicouche (microruban ou triplaque) qui soit peu coûteux, facile et rapide à mettre en place, tout en assurant une jonction électrique fiable pour une utilisation dans le domaine radiofréquence.

L'objet de la présente invention est un dispositif de liaison mécanique et électrique entre une ligne multicouche, comprenant une piste conductrice et au moins un plan de masse, et un câble coaxial transportant un signal haute fréquence comprenant un conducteur interne et un conducteur externe, le dispositif de liaison mécanique et électrique comportant
- un moyen de connexion électrique entre le câble coaxial et le plan de masse de la ligne multicouche comprenant une surface conductrice disposée en regard du plan de masse de la ligne multicouche dont elle est séparée par une couche de matériau diélectrique, de manière à établir une liaison électrique capacitive entre la surface conductrice et le plan de masse, et
- un moyen de fixation mécanique comprenant au moins un relief en matériau diélectrique apte à s'insérer dans un orifice adapté ménagé dans le plan de masse.

Le dispositif de liaison mécanique et électrique selon l'invention permet une isolation galvanique en supprimant tout contact direct entre les différentes parties faisant office de plan de masse dans une utilisation radiofréquence. La connexion entre plans de masse est effectuée par couplage capacitifs, réalisés par la mise en vis-à-vis (mais sans contact direct) de couches de matériaux conducteurs. De plus, la présente invention permet un positionnement rapide et efficace des différents composants du dispositif de liaison mécanique et électrique.

Dans le dispositif de liaison mécanique et électrique selon l'invention, la surface conductrice est connectée électriquement au conducteur externe.

De préférence, le moyen de fixation mécanique comprend au moins un relief en matériau diélectrique apte à s'insérer dans un orifice adapté ménagé dans le plan de masse.

Selon un premier mode de réalisation, les reliefs ont la forme de crochets qui permettent un assemblage rapide par encliquetage dans un orifice de taille adaptée du plan de masse.

Selon un deuxième mode de réalisation, les reliefs ont la forme de pions permettant le positionnement du dispositif de liaison mécanique et électrique vis-à-vis du plan de masse. La fixation du dispositif de liaison mécanique et électrique pourra être réalisée par des écrous, des boulons et/ou des rivets par exemple en plastique.

Ces moyens de fixation mécanique présente l'avantage d'être démontables aisément, sans occasionner de dommages.

L'invention propose aussi un procédé d'assemblage rapide entre un câble coaxial transportant un signal haute fréquence et une ligne multicouche au moyen du dispositif de liaison mécanique et électrique selon l'invention. Le procédé comprend les étapes suivantes :
- on raccorde électriquement le conducteur externe du câble coaxial à la surface conductrice du dispositif de liaison mécanique et électrique,
- on dispose une couche de matériau diélectrique sur la surface conductrice du dispositif de liaison mécanique et électrique,
- on place le plan de masse de la ligne multicouche en regard de la surface conductrice du dispositif de liaison mécanique et électrique de manière à établir une liaison électrique capacitive entre la surface conductrice, reliée électriquement au conducteur externe du câble coaxial, et le plan de masse de la ligne multicouche,
- on relie mécaniquement le dispositif de liaison mécanique et électrique au plan de masse par le moyen de fixation mécanique, et
- on raccorde électriquement le conducteur interne du câble coaxial à la piste conductrice de la ligne multicouche.

De préférence, la surface conductrice du dispositif de liaison mécanique et électrique est reliée électriquement au conducteur externe du câble coaxial par soudage ou brasage.

De préférence encore le dispositif de liaison mécanique et électrique est relié mécaniquement au plan de masse au moyen d'au moins un relief en matériau diélectrique apte à s'insérer dans un orifice adapté ménagé dans le plan de masse.

Selon un premier mode de réalisation, le dispositif de liaison mécanique et électrique est relié mécaniquement au plan de masse par encliquetage des reliefs en forme de crochet dans un orifice adapté ménagé dans le plan de masse.

Selon un deuxième mode de réalisation, le dispositif de liaison mécanique et électrique est relié mécaniquement au plan de masse par insertion des reliefs en forme de pion dans un orifice adapté ménagé dans le plan de masse.

La présente invention a comme avantage de permettre un assemblage peu coûteux et rapide des composants impliqués.

On supprime la soudure du plan de masse sur le dispositif de liaison mécanique et électrique en la remplaçant par une liaison électrique capacitive. Le plan de masse peut être alors réalisé en un matériau qui n'est pas nécessairement soudable, donc de moindre coût.

Alternativement, on supprime l'emploi de pièces de fixation métalliques (vis, écrous, goujons, etc...) pour la liaison avec le plan de masse. Selon l'invention, la liaison s'effectue avec des pièces de fixation en matériau diélectriques. La liaison peut notamment être réalisée par encliquetage d'un relief, par pinçage au moyen de clips, ou par positionnement au moyen de pions et fixation. Le procédé selon l'invention permet un assemblage rapide, précis et sûr.

Enfin tout contact direct métal-métal avec le plan de masse étant supprimé, une telle liaison électrique par couplage capacitif permet d'éviter les produits d'intermodulation PIM, une des causes de distorsion du signal.

D'autres caractéristiques et avantages de la présente invention apparaîtront au cours de la description suivante de modes de réalisation donnés à titre illustratif, mais nullement limitatif, et dans le dessin annexé sur lequel
- la figure 1 représente schématiquement d'une jonction réalisée au moyen d'un dispositif de liaison mécanique et électrique selon un premier mode de réalisation de la présente invention,
- la figure 2 est une vue en perspective schématique du dispositif de liaison mécanique et électrique de la figure 1,
- la figure 3 est une vue en perspective d'un deuxième mode de réalisation du dispositif de liaison mécanique et électrique selon l'invention,
- la figure 4 est une vue en perspective éclatée des composants du dispositif de liaison mécanique et électrique de la figure 3,
- la figure 5 est une vue en perspective éclatée des composants de l'assemblage d'un câble coaxial au dispositif de liaison mécanique et électrique de la figure 3,
- la figure 6 est une vue en perspective de l'assemblage d'un câble coaxial au dispositif de liaison mécanique et électrique de la figure 3,
- la figure 7 est une vue en perspective de l'assemblage de la figure 6 placée sur un plan de masse,
- la figure 8 est une vue en perspective de l'assemblage de la figure 6 placée entre deux plans de masse,

Sur les figures 3 à 8, les éléments identiques portent les mêmes numéros de référence.
- la figure 9 est une vue en perspective d'un troisième mode de réalisation du dispositif de liaison mécanique et électrique selon l'invention,
- la figure 10 est une vue en perspective éclatée des composants du dispositif de liaison mécanique et électrique de la figure 9,
- la figure 11 est une vue en perspective éclatée des composants de l'assemblage d'un câble coaxial au dispositif de liaison mécanique et électrique de la figure 9,
- la figure 12 est une vue en perspective de l'assemblage d'un câble coaxial au dispositif de liaison mécanique et électrique de la figure 9,
- la figure 13 est une vue en perspective de l'assemblage de la figure 12 placée sur un plan de masse,
- la figure 14 est une vue en perspective de l'assemblage de la figure 12 placée entre deux plans de masse,

Sur les figures 9 à 14, les éléments identiques portent les mêmes numéros de référence.
- les figures 15a et 15b sont respectivement une vue de dessus et une vue de côté d'un troisième mode de réalisation d'un dispositif de liaison mécanique et électrique selon l'invention,
- les figures 16a et 16b sont respectivement une vue de dessus et une vue de côté d'un quatrième mode de réalisation d'un dispositif de liaison mécanique et électrique selon l'invention,
- les figures 17a et 17b sont respectivement une vue de dessus et une vue de côté d'un cinquième mode de réalisation d'un dispositif de liaison mécanique et électrique selon l'invention,
- les figures 18a et 18b sont respectivement une vue de dessus et une vue de côté d'un sixième mode de réalisation d'un dispositif de liaison mécanique et électrique selon l'invention,
- les figures 19a et 19b montrent respectivement l'évolution de l'adaptation en impédance d'entrée E et de sa perte d'insertion A, exprimées en dB et portées en ordonnée, en fonction de la fréquence ν entre 100MHz et 4 GHz en abscisse, pour des valeurs croissantes de l'épaisseur de la couche diélectrique.

Dans le mode de réalisation d'un dispositif de liaison mécanique et électrique selon l'invention représenté schématiquement sur les figures 1 et 2, on a représenté un câble coaxial **1** comportant un conducteur interne **2** central métallique, un conducteur externe **3** alimenté en courant alternatif, ayant souvent l'aspect d'une tresse en métal ou métallisée, et une couche de matériau diélectrique **4** placée entre les deux conducteurs **2, 3.** Le câble **1** est connecté à une ligne multicouche **5** de type triplaque comprenant une piste conductrice **6** prise en sandwich entre deux surfaces conductrices **7.** Les surfaces conductrices **7,** métalliques ou métallisées, et reliées à la terre, constituent les plans de masse de la ligne multicouche **5.** La piste conductrice **6** est séparée des surfaces conductrices **7** placées de part et d'autre par une couche diélectrique **8,** ici de l'air, assurant une isolation galvanique. Le conducteur interne **2** du câble **1** coaxial est relié électriquement à la piste conductrice **6** de la ligne multicouche **5,** par exemple par soudage. Le dispositif de liaison mécanique et électrique, selon un premier mode de réalisation de l'invention, comprend un corps de connexion **9** conducteur en forme de U couché, la face externe des branches du U étant recouvertes d'une couche d'un matériau diélectrique **10** qui isole le corps de connexion **9** du plan de masse **7** afin d'éviter tout contact direct métal-métal. Le conducteur externe **3** du câble 1 coaxial est électriquement relié au corps de connexion **9,** par exemple par soudage. Le dispositif de liaison mécanique et électrique comprend aussi une pièce de fixation **11** en matériau diélectrique comportant de part et d'autre des reliefs **12** adaptées pour s'encliqueter dans des ouvertures prévues à cet effet dans les plans de masse **7,** afin d'assurer simultanément le positionnement et la fixation du dispositif de liaison mécanique et électrique sur les plans de masse **7.**

On considérera maintenant les figures 3 et 4 qui illustrent un deuxième mode de réalisation du dispositif de liaison mécanique et électrique selon l'invention, Le dispositif de liaison mécanique et électrique **30** est constitué d'un corps de connexion **31,** d'un élément isolant **32** et d'une pièce de fixation **33.**

Le corps de connexion **31** a la forme d'un U couché. Le corps de connexion **31** est en matériau conducteur, tel que laiton, cuivre, etc..., ou bien en tout autre matériau recouvert d'un matériau conducteur comme l'étain, l'argent, l'or, etc... Les deux branches **34** du U constituent des surfaces de couplage vis-à-vis d'un plan de masse La partie **35** située entre les deux branches **34** du U comporte une ouverture **36** destiné au passage du conducteur interne d'un câble coaxial.

L'élément isolant **32** est en forme de U couché dans le sens inverse du corps de connexion **31,** de manière à pouvoir se positionner autour du corps de connexion **31.** Les deux branches **37** de l'élément isolant **32** viennent ainsi recouvrir les deux branches **34** du corps de connexion **31** respectivement pour constituer une couche diélectrique isolant le corps de connexion **31** des plans de masse disposés de part et d'autre. De même que pour le corps de connexion **31,** la partie **38** située entre les deux branches **37** du U comporte une ouverture **39** destiné au passage du câble coaxial. L'élément isolant **32** est en un matériau diélectrique tel qu'un polymère comme le polyéthylène.

La pièce de fixation **33** comporte un coeur **40** apte à s'insérer à l'intérieur du corps de connexion **31,** portant des reliefs **41** en forme de crochet qui se projettent vers le haut et vers le bas en direction des plans de masse. Des encoches **42** et **43** sont ménagées respectivement sur chaque bord des branches **34** du corps de connexion **31** et des branches **37** de l'élément isolant **32** pour le passage des reliefs **41.** Les crochets **41** retiennent ensemble par effet ressort le corps de connexion **31** et l'élément isolant **32.** Le coeur **40** est conformé de manière à servir de guide et de support au câble coaxial. La pièce de fixation **33** est en matériau diélectrique, par exemple un plastique.

Une fois la pièce de fixation **33** insérée dans le corps de connexion **31,** l'élément isolant **32** venant recouvrir l'ensemble, le dispositif de liaison mécanique et électrique selon ce mode de réalisation de l'invention est compact comme le montre la figure 4, et possède la résistance mécanique nécessaire à sa fonction.

Alternativement le corps de connexion et la pièce de fixation peuvent être réalisés d'un seul tenant en une pièce unique réalisée en matériau diélectrique, certaines surfaces étant recouverte de métal afin de constituer des surfaces de couplage.

Alternativement l'élément isolant peut être réduit à un film isolant déposé sur les surfaces conductrices à condition d'assurer une isolation efficace entre la surface conductrice et le plan de masse placé en vis-à-vis. On peut par exemple coller sur chaque surface conductrice une feuille de matériau diélectrique.

Les figures 5 et 6 montrent comment le dispositif de liaison mécanique et électrique représenté sur les figures 3 et 4 coopère avec un câble coaxial **50** comprenant un conducteur interne **51** et un conducteur externe **52** séparés par une couche diélectrique **53,** l'ensemble étant protégé par une gaine isolante **54** en matériau diélectrique tel que du polyéthylène (PE) ou du polytétrafluoréthylène (PTFE). Le câble **50** entre dans le dispositif de liaison mécanique et électrique par l'orifice **39** de l'élément isolant **32.** Le câble **50** est guidé par la pièce de fixation **33** placée à l'intérieur du corps de connexion **31,** de manière à ce que le conducteur interne **51** entouré de la couche diélectrique **53** sorte par l'orifice **36** du corps de connexion **31.**

Pour la réalisation d'une liaison entre un câble coaxial **50** et une ligne multicouche, on commence par établir une continuité électrique entre le conducteur externe **52** du câble **50** et le corps de connexion **31,** par exemple par soudure, en laissant dépasser le conducteur interne **51** par l'orifice **36.** Par glissement le long du câble **50,** on insère ensuite la pièce de fixation **33** à l'intérieur du corps de connexion **31** en positionnant les reliefs **41** de la pièce de fixation **33** dans les encoches **42** du corps de connexion **31.** Enfin l'élément isolant **32** est enfilée sur le câble par l'orifice **39** et coulissée de manière à recouvrir le corps de connexion **31,** les encoches **43** du corps de connexion **31** venant se placer sur les reliefs **41** de la pièce de fixation **33.**

Il ne reste plus qu'à réaliser la jonction du câble coaxial **50** muni de son dispositif de liaison mécanique et électrique avec la ligne multicouche. Dans le cas d'une ligne triplaque, on commence par encliqueter deux crochets **41** de la pièce de fixation **33** dans des ouvertures prévues à cet effet dans le premier des deux plans de masse de la ligne triplaque. On effectue ensuite le raccordement électrique du conducteur interne **51** du câble coaxial **50** à la piste conductrice de la ligne triplaque. Enfin les deux autres crochets **41** de la pièce de fixation **33** sont encliquetés dans des ouvertures prévues à cet effet dans le second des deux plans de masse de la ligne triplaque.

On a représenté, sur la figure 7, un dispositif de liaison mécanique et électrique selon le mode de réalisation des figures 3 à 6 en position fixé sur un plan de masse d'une ligne multicouche de type microruban ou microbande. Le dispositif de liaison mécanique et électrique **70** enserrant un câble coaxial **71** est posé sur une surface conductrice **72** constituant le plan de masse d'une ligne multicouche de type microruban. Les reliefs **73** de la pièce de fixation s'insèrent dans des orifices **74** du plan de masse et le retiennent par effet ressort, pour maintenir le dispositif de liaison mécanique et électrique accolé au plan de masse.

On a représenté sur la figure 8 un dispositif de liaison mécanique et électrique selon le mode de réalisation des figures 3 à 6 en position fixé sur une ligne multicouche de type triplaque. Le dispositif de liaison mécanique et électrique **80** enserrant un câble coaxial **81** est intercalé entre deux surfaces conductrices **82** constituant les plans de masse d'une ligne multicouche de type triplaque. Les reliefs **83** en forme de crochet de la pièce de fixation s'insèrent dans des orifices **84** des plans de masse et les retiennent par effet ressort, pour maintenir le dispositif de liaison mécanique et électrique accolé aux deux plans de masse de part et d'autre.

Bien entendu on peut de la même façon relier plusieurs câbles, chacun muni de son dispositif de liaison mécanique et électrique, à une même ligne multicouche.

On considérera maintenant les figures 9 et 10 qui illustrent un troisième mode de réalisation du dispositif de liaison mécanique et électrique selon l'invention, Le dispositif de liaison mécanique et électrique **90** est constitué d'un corps de connexion **91,** d'un élément isolant **92** et d'une pièce de fixation **93.** Ce troisième mode de réalisation diffère du deuxième mode de réalisation en ce que la pièce de fixation **93** comporte un coeur **94** apte à s'insérer à l'intérieur du corps de connexion **91,** portant des reliefs **95** en forme de pion destinés à assurer le positionnement du dispositif de liaison mécanique et électrique **90** vis-à-vis des plans de masse. Des encoches **96** et **97** sont ménagées respectivement sur le corps de connexion **91** et sur l'élément isolant **92** pour le passage des pions de positionnement **95.**

Les figures 11 et 12 montrent comment le dispositif de liaison mécanique et électrique représenté sur les figures 9 et 10 coopère avec un câble coaxial **100** comprenant un conducteur interne **101** et un conducteur externe **102.** Le câble **100** entre dans le dispositif de liaison mécanique et électrique par l'orifice **103** de l'élément isolant **104.** Le câble **100** est guidé par la pièce de fixation **105** placée à l'intérieur du corps de connexion **106,** de manière à ce que le conducteur interne **101** sorte par l'orifice **107** du corps de connexion **106.**

On a représenté, sur la figure 13, un dispositif de liaison mécanique et électrique selon le mode de réalisation des figures 9 à 12 en position fixé sur un plan de masse d'une ligne multicouche de type microruban ou microbande. Le dispositif de liaison mécanique et électrique **130** enserrant un câble coaxial **131** est posé sur une surface conductrice **132** constituant le plan de masse d'une ligne multicouche de type microruban. Les reliefs **133,** formant des pions de positionnement, de la pièce de fixation **134** s'insèrent dans des orifices **135** du plan de masse.

On a représenté sur la figure 14 un dispositif de liaison mécanique et électrique selon le mode de réalisation des figures 9 à 12 en position fixé sur une ligne multicouche de type triplaque. Le dispositif de liaison mécanique et électrique enserrant un câble coaxial **140** est intercalé entre deux surfaces conductrices **141, 142** constituant les plans de masse d'une ligne multicouche de type triplaque. Les pions de positionnement **143** de la pièce de fixation du dispositif de liaison mécanique et électrique s'insèrent dans des orifices **144** des plans de masse La jonction du câble coaxial **140** muni de son dispositif de liaison mécanique et électrique avec la ligne triplaque. On commence par insérer deux pions de positionnement **143** de la pièce de fixation dans des ouvertures **144** prévues à cet effet dans le premier des deux plans de masse de la ligne triplaque. On effectue ensuite le raccordement électrique du conducteur interne du câble coaxial **140** à la piste conductrice de la ligne triplaque. Enfin les deux autres pions de positionnement **143** de la pièce de fixation sont insérés dans des ouvertures prévues à cet effet dans le second des deux plans de masse de la ligne multicouche. La fixation du dispositif de liaison mécanique et électrique aux deux plans de masse de part et d'autre est assurée par des écrous **145** en matériau diélectrique.

Les figures 15a à 18b représentent différentes variantes de forme du corps de connexion.

Les figures 15a et 15b montre une variante de réalisation selon laquelle le corps de connexion **150** présente une forme en P couché présentant deux surfaces **151** et **152** pour le couplage capacitif avec les plans de masse situés au-dessus et en-dessous du dispositif de liaison mécanique et électrique.

Les figures 16a et 16b montre une variante de réalisation selon laquelle le corps de connexion **160** présente une forme en N se prolongeant par deux surfaces **161** et **162** tournées vers l'extérieur pour le couplage capacitif avec les plans de masse situés au-dessus et en-dessous du dispositif de liaison mécanique et électrique.

Les figures 17a et 17b montre une variante de réalisation selon laquelle le corps de connexion **170** présente une forme en N se prolongeant par deux surfaces **171** et **172** tournées vers l'intérieur pour le couplage capacitif avec les plans de masse situés au-dessus et en-dessous du dispositif de liaison mécanique et électrique.

Les figures 18a et 18b montre une variante de réalisation selon laquelle le corps de connexion **180** présente une forme d'une enclume couchée ouverte à une extrémité présentant deux surfaces **181** et **182,** composée chaque de deux tronçons **181a, 181b** et **182a, 182b** respectivement, pour le couplage capacitif avec les plans de masse situés au-dessus et en-dessous du dispositif de liaison mécanique et électrique.

On a représenté sur la figure 19a la variation de l'adaptation d'impédance en entrée E de la jonction par rapport à une impédance de 50 Ohms, pour des valeurs croissantes de l'épaisseur d'une couche diélectrique en polyéthylène. L'adaptation d'impédance en entrée E varie entre -40 dB et 0 dB sur la gamme de radiofréquence de 0,1 GHz à 4 GHz, à surface de couplage capacitif constante pour les deux plan de masse soit 2 (20 X 15) = 600mm². La courbe **190** sert de référence et correspond au cas où les plans de masse sont en contact électrique direct. Les courbes **191, 192** et **193** montrent cette évolution pour des épaisseurs de 0,1 mm, 0,2 mm et 0,3 mm respectivement.

La figure 19b représente la perte d'insertion A en fonction de la fréquence ν pour des valeurs croissantes de l'épaisseur d'une couche diélectrique en polyéthylène. La perte d'insertion A varie entre -0,20 dB et 0 dB à surface de couplage capacitif constante pour deux plan de masse soit 2 (20 X 15) = 600mm². La courbe **194** sert de référence et correspond au cas où les plans de masse sont en contact électrique direct. Les courbes **195, 196** et **197** montrent l'évolution pour des épaisseurs de 0,1 mm, 0,2 mm et 0,3 mm respectivement, sur la gamme de radiofréquence de 0,1 GHz à 4 GHz.

On voit que le couplage capacitif sera d'autant plus efficace que l'épaisseur de la couche diélectrique sera faible. Bien entendu l'épaisseur optimale de la couche diélectrique dépend de la constante diélectrique du matériau utilisé. On sait aussi que le couplage capacitif sera d'autant plus efficace que la surface de couplage sera importante. L'épaisseur de la couche diélectrique et la surface de couplage doivent être optimisés en fonction de la gamme de fréquence de travail, notamment de la fréquence centrale et de l'étendue de la bande de fréquence.

Bien entendu, la présente invention n'est pas limitée aux modes de réalisation décrits, mais elle est susceptible de nombreuses variantes accessibles à l'homme de l'art sans que l'on s'écarte de l'esprit de l'invention. En particulier, on pourra sans sortir du cadre de l'invention modifier la forme du dispositif de liaison électrique et mécanique ainsi que la forme du ou des reliefs du moyen de fixation mécanique.

## Revendications

1. Dispositif de liaison mécanique et électrique entre une ligne multicouche (5), comprenant une piste conductrice (6) et au moins un plan de masse (7), et un câble coaxial (1) transportant un signal haute fréquence comprenant un conducteur interné (2) et un conducteur externe (3), le dispositif de liaison mécanique et électrique étant **caractérisé par** :
- un moyen de connexion électrique entre le câble coaxial (1) et le plan de masse (7) de la ligne multicouche (5) comprenant, une surface conductrice (9) disposée en regard du plan de masse (7) de la ligne multicouche (5) dont elle est séparée par une couche de matériau diélectrique (10), de manière à établir une liaison électrique capacitive entre la surface conductrice (9) et le plan de masse (7), et
- un moyen de fixation mécanique comprenant au moins un relief (12) en matériau diélectrique apte à s'insérer dans un orifice ménage dans le plan de masse (7).

2. Dispositif de liaison mécanique et électrique selon la revendication 1, dans lequel la surface conductrice (9) est connectée électriquement au conducteur externe (3) du câble coaxial (1).

3. Dispositif de liaison mécanique et électrique selon l'une des revendications 1 et 2, dans lequel le relief (12) a une forme de crochet permettant un assemblage par encliquetage.

4. Dispositif de liaison mécanique et électrique selon l'une des revendications 1 et 2, dans lequel le relief (12) a une forme de pion permettant le positionnement.

5. Procédé de liaison mécanique et électrique d'un câble coaxial (1), comprenant un conducteur interne (2) et un conducteur externe (3), avec une ligne multicouche (5), comprenant une piste conductrice (6) et au moins un plan de masse (7) le procédé étant **caractérisé en ce qu'**au moyen d'un dispositif de liaison mécanique et électrique comportant un moyen de connexion électrique entre le câble coaxial (1) et le plan de masse (7) de la ligne multicouche (5) comprenant une surface conductrice (9) disposée en regard du plan de masse (7) de la ligne multicouche (5) dont elle est séparée par une couche de matériau diélectrique (10), et un moyen de fixation mécanique comprenant au moins un relief (12) en matériau diélectrique apte à s'insérer dans un orifice adapte ménagé dans le plan de masse (7), le procédé comprenant
- on raccorde électriquement le conducteur externe (3) du câble coaxial (1) à la surface conductrice (9) du dispositif de liaison mécanique et électrique,
- on dispose une couche de matériau diélectrique (10) sur la surface conductnce (9) du dispositif de liaison mécanique et électrique,
- on place le plan de masse (7) de la ligne multicouche (5) en regard de la surface conductrice (9) du dispositif de liaison mécanique et électrique de manière à établir une liaison électrique capacitive entre la surface conductrice (9), reliée électriquement au conducteur externe (3) du câble coaxial (1), et le plan de masse (7) de la ligne multicouche (5),
- on relie mécaniquement le dispositif de liaison mécanique et électrique au plan de massé (7) par le moyen de fixation mécanique, et
- on raccorde électriquement le conducteur interne (2) du câble coaxial (1) à la piste conductrice (6) de la ligne multicouche (5)

6. Procédé de liaison mécanique et électrique selon la revendication 5, dans lequel la surface conductrice (9) du dispositif de liaison mécanique et électrique on est reliée électriquement au conducteur externe (3) du câble coaxial (1) par soudage ou brassage.

7. Procédé de liaison mécanique et électrique selon l'une des revendications 5 et 6, dans lequel le dispositif de liaison mécanique et électrique est relié mécaniquement au plan de masse (7) au moyen d'au moins un relief (12) en matériau diélectrique apte à s'insérer dans un orifice adapté ménagé dans le plan de masse (7).

8. Procédé de liaison mécanique et électrique selon la revendication 7, dans lequel le dispositif de liaison mécanique et électrique est relie mécaniquement au plan de masse (7) par encliquetage d'au moins un relief (12) en forme de crochet dans un orifice adapté ménage dans le plan de masser (7).

9. Procédé de liaison mécanique et électrique selon la revendication 7, dans lequel le dispositif de liaison mécanique et électnque est relié mécaniquement au plan de masse (7) par insertion d'au moins un relief (12) en forme de pion dans un onfice adapte ménagé dans le plan de masse (7)

## Claims

1. Device for the mechanical and electric connection between a multilayer line (5), including a conductive track (6) and at least one ground plane (7), and a coaxial cable (1) conveying a high-frequency signal, including an inner conductor (2) and an outer conductor (3), the mechanical and electric connection device, being **characterized by** :
- a means for electrically connecting the coaxial cable (1) to the ground plane (7) of the multilayer line (5) including a conductive surface (9) arranged opposite the ground plane (7) of the multilayer line (5) from which it is separated by a layer of a dielectric material (10) so as to establish a capacitive electric link between the conductive surface (9) and the ground plane (7), and
- a mechanical attachment means including at least one raised pattern (12) that is made of a dielectric material and that can be inserted into a suitable opening formed in the ground plane (7).

2. Mechanical and electric connection device according to Claim 1, wherein the conductive surface (9) is electrically connected to the outer conductor (3) of the coaxial cable (1).

3. Mechanical and electric connection device according to one of Claims 1 or 2, wherein the raised pattern (12) is shaped in the form of a hook enabling assembly by means of snapping into place.

4. Mechanical and electric connection device according to one of Claims 1 or 2, wherein the raised pattern (12) is shaped in the form of a pin enabling positioning.

5. Method for the mechanical and electric connection of a coaxial cable (1), comprising an inner (2) and an outer conductor (3), with a multilayer line (5), comprising a conductive track (6) and at least one ground plane (7), the method being **characterized in that** by means of a mechanical and electric connection device comprising electrical connection means between the coaxial cable (1) and the ground plane (7) of the multilayer line (5) comprising a conductive surface (9) arranged opposite the ground plane (7) of the multilayer line (5), from which it is separated by a layer or dielectric material (10), and mechanical attachment means comprising at least one raised pattern (12) made of a dielectric material and that can be inserted into a suitable opening formed in the ground plane (7), said method comprising:
- Connection of the outer conductor (3) of the coaxial cable (1) to the conductive surface (9) of the mechanical and electric connection device,
- Deposit of a layer of dielectric material (10) onto the conductive surface (9) of the mechanical and electric connection device,
- Placement of the ground plane (7) of the multilayer line (5) opposite the conductive surface (9) of the mechanical and electric connection device in a manner such as to create a capacitive electrical connection between the conductive surface (9), which is electrically connected to the outer conductor (3) of the coaxial cable (1), and the ground plane (7) of the multilayer line (5),
- Mechanical connection of the mechanical and electric connection device to the ground plane (7) by means of a mechanical attachment, and
- Connection of the inner conductor (2) of the coaxial cable (1) to the conductive track (6) of the multilayer line (5).

6. Mechanical and electric connection method according to Claim 5, wherein the conductive surface (9) of the mechanical and electric connection device is electrically connected to the outer conductor (3) of the coaxial cable (1) by soldering or brazing.

7. Mechanical and electric connection method according to one of Claims 5 or 6, wherein the mechanical and electric connection device is mechanically connected to the ground plane (7) by means of at least one raised pattern (12) made of a dielectric material and that can be inserted into a suitable opening formed in the ground plane (7).

8. Mechanical and electric connection method according to Claim 7, wherein the mechanical and electric connection device is mechanically connected to the ground plane (7) by means of clicking at least one raised hook-shaped pattern (12) made of a dielectric material into a suitable opening formed in the ground plane (7).

9. Mechanical and electric connection method according to Claim 7, wherein the mechanical and electric connection device is mechanically connected to the ground plane (7) by means of the insertion of at least one pin-shaped raised pattern (12) made of a dielectric material into a suitable opening formed in the ground plane (7).

## Patentansprüche

1. Vorrichtung zur mechanischen und elektrischen Verbindung zwischen einer mehrschichtigen Leitung (5), welche eine Leiterbahn (6) und mindestens eine Masseebene (7) umfasst, und einem Koaxialkabel (1), welches ein Hochfrequenzsignal transportiert und einen Innenleiter (2) und einen Außenleiter (3) umfasst, wobei die Vorrichtung zur mechanischen und elektrischen Verbindung **gekennzeichnet ist durch**:
- Ein Mittel zur elektrischen Verbindung zwischen dem Koaxialkabel (1) und der Masseebene (7) der mehrschichtigen Leitung (5), welche eine gegenüber der Masseebene (7) der mehrschichtigen Leitung (5), von welcher sie **durch** eine Schicht aus dielektrischem Material (10) getrennt ist, angeordnete leitende Fläche (9) umfasst, so dass eine kapazitive elektrische Verbindung zwischen der leitenden Fläche (9) und der Masseebene (7) hergestellt wird, und
- ein mechanisches Befestigungsmittel mit mindestens einem Relief (12) aus dielektrischem Material, welches geeignet ist, in eine in der Masseebene (7) eingelassene Öffnung einzugreifen.

2. Vorrichtung zur mechanischen und elektrischen Verbindung nach Anspruch 1, wobei die leitende Fläche (9) elektrisch mit dem Außenleiter (3) des Koaxialkabels (1) verbunden ist.

3. Vorrichtung zur mechanischen und elektrischen Verbindung nach einem der Ansprüche 1 und 2, wobei das Relief (12) die Form eines Hakens aufweist, um eine Verbindung durch Einrasten zu ermöglichen.

4. Vorrichtung zur mechanischen und elektrischen Verbindung nach einem der Ansprüche 1 und 2, wobei das Relief (12) die Form eines Stiftes aufweist, um die Positionierung zu ermöglichen.

5. Verfahren zur mechanischen und elektrischen Verbindung eines Koaxialkabels (1), welches einen Innenleiter (2) und einen Außenleiter (3) umfasst, mit einer mehrschichtigen Leitung (5), welche eine Leiterbahn (6) und mindestens eine Masseebene (7) umfasst, wobei das Verfahren **dadurch gekennzeichnet ist, dass** anhand einer Vorrichtung zur mechanischen und elektrischen Verbindung mit einem Mittel zur elektrischen Verbindung zwischen dem Koaxialkabel (1) und der Masseebene (7) der mehrschichtigen Leitung (5), mit einer gegenüber der Masseebene (7) der mehrschichtigen Leitung (5), von welcher sie durch eine Schicht aus dielektrischem Materiel (10) getrennt ist, angeordneten leitenden Fläche (9), und eines mechanischen Befestigungsmittels mit mindestens einem Relief (12) aus dielektrischem Material, welches geeignet ist, in eine in der Masseebene (7) eingelassene Öffnung einzugreifen :
- der Außenleiter (3) des Koaxialkabels (1) elektrisch an die leitende Fläche (9) der Vorrichtung zur mechanischen und elektrischen Verbindung angeschlossen wird,
- eine Schicht aus dielektrischem Material (10) auf der leitenden Fläche (9) der Vorrichtung zur mechanischen und elektrischen Verbindung angeordnet wird,
- die Masseebene (7) der mehrschichtigen Leitung (5) gegenüber der leitenden Fläche (9) der Vorrichtung zur mechanischen und elektrischen Verbindung derart angeordnet wird, dass eine kapazitive elektrische Verbindung zwischen der leitenden Fläche (9), welche elektrisch mit dem Außenleiter (3) des Koaxialkabels (1) verbunden ist, und der Masseebene (7) der mehrschichtigen Leitung hergestellt wird,
- die Vorrichtung zur mechanischen und elektrischen Verbindung anhand einer mechanischen Befestigung mechanisch mit der Masseebene (7) verbunden wird, und
- der Innenleiter (2) des Koaxialkabels (1) elektrisch mit der Leiterbahn (6) der mehrschichtigen Leitung (5) verbunden wird.

6. Verfahren zur mechanischen und elektrischen Verbindung nach Anspruch 5, wobei die leitende Fläche (9) der Vorrichtung zur mechanischen und elektrischen Verbindung durch Schweißen oder Löten elektrisch mit dem Außenleiter (3) des Koaxialkabels (1) verbunden wird.

7. Verfahren zur mechanischen und elektrischen Verbindung nach Anspruch 5 und 6, wobei die Vorrichtung zur mechanischen und elektrischen Verbindung anhand mindestens eines Reliefs (12) aus dielektrischem Material, welches geeignet ist, in eine zu diesem Zweck in der Masseebene (7) eingelassene Öffnung einzugreifen, mechanisch mit der Masseebene verbunden wird.

8. Verfahren zur mechanischen und elektrischen Verbindung nach Anspruch 7, wobei die Vorrichtung zur mechanischen und elektrischen Verbindung durch Einrasten mindestens eines hakenförmigen Reliefs (12) in einer zu diesem Zweck in der Masseebene (7) eingelassenen Öffnung mechanisch mit der Masseebene (7) verbunden wird.

9. Verfahren zur mechanischen und elektrischen Verbindung nach Anspruch 7, wobei die Vorrichtung zur mechanischen und elektrischen Verbindung durch Eingreifen mindestens eines stiftförmigen Reliefs (12) in eine zu diesem Zweck in der Masseebene (7) eingelassene Öffnung elektrisch mit der Masseebene (7) verbunden wird.
